# EUROPÄISCHE PATENTSCHRIFT

(11) **EP 1 827 701 B1**
(45) Veröffentlichungstag und Bekanntmachung des Hinweises auf die Patenterteilung: **22.12.2010**
(21) Anmeldenummer: 05782472.4
(22) Anmeldetag: 27.08.2005
(51) Int. Cl.: B04B 11/02

(54) **EINLAUFROHR EINER ZENTRIFUGE**
INLET TUBE OF A CENTRIFUGE
TUYAU D'ALIMENTATION DE CENTRIFUGEUSE

(30) Priorität: 30.11.2004 DE 102004057861
(43) Veröffentlichungstag der Anmeldung: 05.09.2007
(73) Patentinhaber: Siebtechnik GMBH, 45478 Mülheim an der Ruhr (DE)
(72) Erfinder: DIETSCHREIT, Horst, 45481 Mülheim an der Ruhr (DE)
(74) Vertreter: Cohausz, Helge B.
(86) Internationale Anmeldenummer: PCT/EP2005/009262
(87) Internationale Veröffentlichungsnummer: WO 2006/058568

(56) Entgegenhaltungen:
- DE-A1- 1 939 211
- DE-A1- 2 150 605
- DE-A1- 2 166 589
- DE-B- 1 063 978
- DE-B- 1 080 028
- DE-U1- 29 723 393
- GB-A- 720 919

## Beschreibung

Die Erfindung betrifft eine Zentrifuge insbesondere eine Siebschnecken-, Schub- oder Schwingzentrifuge, mit einem Einlaufrohr das durch die Fronttür der Zentrifuge hindurchtritt und mit seinem inneren Ende in einem Aufgaberaum der rotierenden Zentrifugenteile mündet.

Solche Zentrifugen sind aus der GB 720 919 A und der DE 19 39 211 A1 bekannt. Auch ist es bekannt, das Einlaufrohr einer Zentrifuge einseitig angeflanscht und in freikragender Ausführung aus Metall zu fertigen. Bei größeren Zentrifugen, insbesondere bei Siebschnecken-, Schub- und Schwingzentrifugen, wird das Material des Einlaufrohres, insbesondere an der Flanschanbindung und den Schweißstellen, erheblich belastet, so dass es dort nach kurzer Zeit zu Rissbildungen kommen kann. Dies liegt auch an der geringen Lagestabilität der freikragenden Länge des Einlaufrohrs, die extreme Belastungen an den Verbindungsstellen erzeugt.

Zudem ist es aus der DE 21 50 605 A1 an sich bekannt, das Einlaufrohr einer Zentrifuge durch ein Tragteil zu stützen.

Aufgabe der Erfindung ist es, eine Zentrifuge der eingangs genannten Art so zu verbessern, dass das Einlaufrohr bei einfacher und preiswerter Herstellung mechanisch hoch belastbar ist und bei geringem Gewicht ein einfaches Auswechseln ermöglicht.

Diese Aufgabe wird erfindungsgemäß dadurch gelöst, dass das Einlaufrohr aus Kunststoff insbesondere aus Polyethylen gefertigt ist und von einer Tragschale gestützt ist.

Ein solches Einlaufrohr einer Zentrifuge ermöglicht eine einfache und preiswerte Herstellung. Die Tragschale führt zu einer hohen Lagestabilität, wobei die durch Schwingungen hervorgerufenen mechanischen Belastungen nicht vom Einlaufrohr sondern von der Tragschale sicher aufgenommen werden. Verbindungen des Einlaufrohres werden mechanisch kaum belastet und das Einlaufrohr ist einfach ohne Hebezeuge auswechselbar.

Vorteilhafte Ausgestaltungen der Erfindung sind in den Unteransprüchen aufgeführt. Hierbei bildet die obere Klemmschale neben ihrer Haltefunktion zusätzlich einen äußeren Verschleißschutz im Feststoffraum.

Ein Ausführungsbeispiel der Erfindung ist in der Zeichnung perspektivisch dargestellt und wird im folgenden näher beschrieben. Es zeigen
- Fig. 1: das Einlaufrohr mit Tragschale und Klemmschale,
- Fig. 2: die Tragschale,
- Fig. 3: das Einlaufrohr ohne Tragschale und Klemmschale,
- Fig. 4: die Klemmschale.

Das Einlaufrohr 1 einer Zentrifuge insbesondere einer Siebschnecken-, Schub- oder Schwingzentrifuge weist ein schräg verlaufendes Rohrteil 2 aus einem Polyethylen-Standardrohr auf. Am oberen äußeren Ende ist am Rohrteil 2 ein senkrechtes Einlaufrohrstück 3 gleichen Durchmessers aus einem Polyethylen-Standardrohr in einer einfachen Winkelverbindung angeschweißt. Im Inneren des Rohrteiles 2 und des Einlaufrohrstücks 3 liegt eine Polyurethanauskleidung 4 ein.

Das schräg verlaufende Rohrteil 2 ist in einem unteren schalenförmigen Tragteil, d.h. einer Tragschale 5 gelagert, die über ein senkrechtes Flanschteil 6 in der Fronttür einer Zentrifuge insbesondere einer Siebschnecken-, Schub- oder Schwingzentrifuge befestigt ist. Die Tragschale 5 überragt vorzugsweise zu beiden Seiten die Fronttür, so dass das schräg verlaufende Rohrteil 2 des Einlaufrohrs die Fronttür durchdringt.

Das Tragteil (Tragschale) 5 besteht aus Metall und bei einliegendem Einlaufrohr ist das schräg verlaufende Rohrteil 2 von einer Klemmschale 7 überdeckt, die seitliche Flansche aufweist, die auf Flanschen des Tragteils (Tragschale) 5 durch Fixierbolzen 8 befestigt insbesondere angeschraubt ist. Auf der Innenseite der Klemmschale 7 ragen nach unten Positionsbolzen 9 vor, die in Öffnungen 10 an der Oberseite des schräg verlaufenden Teils 2 eingepasst werden, so dass nach dem Festklemmen der Schale 7 das Einlaufrohr sicher gehalten und positioniert ist.

Statt oder zusätzlich zur Klemmschale 7 kann das Einlaufrohr bzw. das Rohrteil 2 an dem Tragteil bzw. der Tragschale 5 durch eine Klemm- oder Spannvorrichtung gehalten sein, die Spannbänder, Spannseile und/oder Spanndrähte aufweist.

## Patentansprüche

1. Zentrifuge insbesondere eine Siebschnecken-, Schub- oder Schwingzentrifuge, mit einem Einlaufrohr das durch die Fronttür der Zentrifuge hindurchtritt und mit seinem inneren Ende in einem Aufgaberaum der rotierenden Zentrifugenteile mündet, **dadurch gekennzeichnet , dass** das Einlaufrohr (1) aus Kunststoff gefertigt ist und von einer Tragschale (5) gestützt ist.

2. Zentrifuge nach Anspruch 1, **dadurch gekennzeichnet, dass das** Einlaufrohr (1) aus Polyethylen gefertigt ist.

3. Zentrifuge nach Anspruch 1 oder 2, **dadurch gekennzeichnet, dass** das Einlaufrohr ein schräg verlaufendes das innere Ende bildendende Rohrteil (2) aufweist, das durch die Tragschale (5) gestützt ist.

4. Zentrifuge nach einem der vorherigen Ansprüche, **dadurch gekennzeichnet, dass** das die Tragschale (5) in der Fronttür gelagert ist.

5. Zentrifuge nach einem der vorherigen Ansprüche, **dadurch gekennzeichnet, dass** die Tragschale (5) zumindest über einen Teil der Länge des Einlaufrohrs (1) verläuft.

6. Zentrifuge nach einem der vorherigen Ansprüche, **dadurch gekennzeichnet, dass** die Tragschale (5) von einer Klemm- oder Spannvorrichtung abgedeckt ist.

7. Zentrifuge nach Anspruch 6, **dadurch gekennzeichnet, dass** die Tragschale (5) von einer Klemmschale (7) abgedeckt ist.

8. Zentrifuge nach einem der vorherigen Ansprüche, **dadurch gekennzeichnet, dass** die Tragschale (5) aus Metall besteht.

9. Zentrifuge nach Anspruch 7, **dadurch gekennzeichnet, dass** die Klemmschale (7) aus Metall besteht.

10. Zentrifuge nach einem der Ansprüche 7 bis 9, **dadurch gekennzeichnet, dass** die Klemmschale (7) durch Fixierbolzen (8) an der Tragschale (5) befestigt ist.

11. Zentrifuge nach einem der Ansprüche 7 bis 10, **dadurch gekennzeichnet, dass** die Klemmschale (7) im oberen Bereich Positionsbolzen (9) trägt, die in Öffnungen (10) des Einlaufrohrs einliegen.

12. Zentrifuge nach einem der Ansprüche 6 bis 11, **dadurch gekennzeichnet, dass** an der Tragschale (5) ein Flanschteil (6) befestigt ist, das an der Fronttür befestigbar ist.

13. Zentrifuge nach einem der vorherigen Ansprüche, **dadurch gekennzeichnet, dass** das Einlaufrohr (1) am äußeren Ende ein angeschweißtes, nach oben ragendes Einlaufrohrstück (3) aus Kunststoff aufweist.

14. Zentrifuge nach Anspruch 13, **dadurch gekennzeichnet, dass** das Einlaufrohrstück (3) aus Polyethylen besteht.

15. Zentrifuge nach einem der vorherigen Ansprüche, **dadurch gekennzeichnet, dass** das Einlaufrohr (1) eine Auskleidung (4) aus Polyurethan besitzt.

## Claims

1. Centrifuge, in particular a worm-screen centrifuge, pusher centrifuge or vibratory centrifuge, comprising an inlet tube which extends through the front door of the centrifuge and opens with the inner end of said tube into a feed chamber of the rotating centrifuge parts, **characterised in that** the inlet tube (1) is made from plastics and is supported by a support shell (5).

2. Centrifuge according to claim 1, **characterised in that** the inlet tube (1) is made from polyethylene.

3. Centrifuge according to claim 1 or 2, **characterised in that** the inlet tube has an obliquely extending tube portion (2) which forms the inner end of said inlet tube and is supported by the support shell (5).

4. Centrifuge according to one of the preceding claims, **characterised in that** the support shell (5) is mounted in the front door.

5. Centrifuge according to one of the preceding claims, **characterised in that** the support shell (5) extends at least over part of the length of the inlet tube (1).

6. Centrifuge according to one of the preceding claims, **characterised in that** the support shell (5) is covered by a clamping or tensioning apparatus.

7. Centrifuge according to claim 6, **characterised in that** the support shell (5) is covered by a clamping shell (7).

8. Centrifuge according to one of the preceding claims, **characterised in that** the support shell (5) is made from metal.

9. Centrifuge according to claim 7, **characterised in that** the clamping shell (7) is made from metal.

10. Centrifuge according to one of the claims 7 to 9, **characterised in that** the clamping shell (7) is fastened to the support shell (5) by fixing bolts (8).

11. Centrifuge according to one of the claims 7 to 10, **characterised in that** the clamping shell (7) has, in the upper region thereof, positioning pins (9) which engage in apertures (10) of the inlet tube.

12. Centrifuge according to one of the claims 6 to 11, **characterised in that** fastened to the support shell (5) is a flange part (6) which can be fastened to the front door.

13. Centrifuge according to one of the preceding claims, **characterised in that** the inlet tube (1) comprises, at the outer end thereof, an upwardly extending inlet tube portion (3) which is made from plastics and is welded on.

14. Centrifuge according to claim 13, **characterised in that** the inlet tube portion (3) is made from polyethylene.

15. Centrifuge according to one of the preceding claims, **characterised in that** the inlet tube (1) has a lining (4) made from polyurethane.

## Revendications

1. Centrifugeuse, en particulier une centrifugeuse à tamis à vis sans fin, une centrifugeuse à poussoir ou une centrifugeuse vibrante, comprenant un conduit d'admission qui pénètre au travers de la porte frontale de la centrifugeuse et débouche par son extrémité intérieure dans un espace de chargement des pièces centrifugeuses en rotation, **caractérisée en ce que** le conduit d'admission (1) est fabriqué en matière plastique et est supporté par une coque support (5).

2. Centrifugeuse suivant la revendication 1, **caractérisée en ce que** le conduit d'admission (1) est fabriqué en polyéthylène.

3. Centrifugeuse suivant l'une des revendications 1 et 2, **caractérisée en ce que** le conduit d'admission présente une partie de conduit (2) s'étendant en oblique, formant l'extrémité intérieure et supportée par la coque support (5).

4. Centrifugeuse suivant l'une des revendications précédentes, **caractérisée en ce que** la coque support (5) est montée dans la porte frontale.

5. Centrifugeuse suivant l'une des revendications précédentes, **caractérisée en ce que** la coque support (5) s'étend au moins sur une partie de la longueur du conduit d'admission (1).

6. Centrifugeuse suivant l'une des revendications précédentes, **caractérisée en ce que** la coque support (5) est recouverte par un dispositif de coinçage ou de serrage.

7. Centrifugeuse suivant la revendication 6, **caractérisée en ce que** la coque support (5) est recouverte par une coque de serrage (7).

8. Centrifugeuse suivant l'une des revendications précédentes, **caractérisée en ce que** la coque support (5) se compose de métal.

9. Centrifugeuse suivant la revendication 7, **caractérisée en ce que** la coque de serrage (7) se compose de métal.

10. Centrifugeuse suivant l'une des revendications 7 à 9, **caractérisée en ce que** la coque de serrage (7) est fixée sur la coque support (5) par des axes de fixation (8).

11. Centrifugeuse suivant l'une des revendications 7 à 10, **caractérisée en ce que** la coque de serrage (7) supporte dans la zone supérieure des axes de positionnement (9), qui s'insèrent dans des orifices (10) du conduit d'admission.

12. Centrifugeuse suivant l'une des revendications 6 à 11, **caractérisée en ce qu'**un élément de bride (6), qui peut être fixé sur la porte frontale, est fixé sur la coque support (5).

13. Centrifugeuse suivant l'une des revendications précédentes, **caractérisée en ce que** le conduit d'admission (1) présente à l'extrémité extérieure une pièce tubulaire d'admission (3) soudée, en matière plastique, qui dépasse vers le haut.

14. Centrifugeuse suivant la revendication 13, **caractérisée en ce que** la pièce tubulaire d'admission (3) se compose de polyéthylène.

15. Centrifugeuse suivant l'une des revendications précédentes, **caractérisé en ce que** le conduit d'admission (1) présente un garnissage (4) en polyuréthanne.
